# FASCICULE DE BREVET EUROPEEN

(11) **EP 2 096 657 B1**
(45) Date de publication et mention de la délivrance du brevet: **02.07.2014**
(21) Numéro de dépôt: 09354003.7
(22) Date de dépôt: 23.01.2009
(51) Int. Cl.: H01H 83/10, H01H 71/20

(54) **Dispositif de protection contre les surtensions comprenant des moyens de déconnexion selectifs**
Vorrichtung zum Schutz gegen Überspannungen, die selektive Unterbrechungsmittel umfasst
Device for protecting against voltage surges comprising selective disconnection means

(30) Priorité: 27.02.2008 FR 0801072
(43) Date de publication de la demande: 02.09.2009
(73) Titulaire: Schneider Electric Industries SAS, 92500 Rueil-Malmaison (FR)
(72) Inventeur: Domejean, Eric, 38050 Grenoble Cedex 09 (FR)
(74) Mandataire: Picard, Laurent

(56) Documents cités:
- EP-A- 1 607 995
- EP-A- 1 953 788
- FR-A- 2 846 478

## Description

### DOMAINE TECHNIQUE DE L'INVENTION

L'invention est relative à un dispositif de protection contre les surtensions comportant un dispositif de déconnexion à contacts électriques. Ledit dispositif de déconnexion comporte une première électrode de raccordement en liaison électrique avec une première plage de raccordement, une deuxième électrode de raccordement en liaison électrique avec une deuxième plage de raccordement, une troisième électrode de commutation d'arc mobile reliée électriquement à la deuxième plage de raccordement et un limiteur de surtension connecté en série entre la troisième électrode de commutation d'arc mobile et la deuxième plage de raccordement. Un mécanisme d'actionnement est destiné à déplacer la troisième électrode de commutation d'arc mobile pour provoquer l'ouverture permanente des contacts électriques.

### ETAT DE LA TECHNIQUE ANTERIEURE

Il est connu des dispositifs de protection contre les surtensions comportant un limiteur de surtension à éléments non linéaires variables avec la tension et un dispositif de déconnexion à contacts actionnés par un mécanisme d'actionnement. Le limiteur de surtension et le dispositif de déconnexion sont montés en série.

Tel que décrit dans le document EP0441722B1 ; le dispositif de déconnexion à contacts peut adopter une position de déclenchement et une position d'enclenchement correspondant respectivement à l'état ouvert et à l'état fermé des contacts. Un mécanisme d'actionnement provoque le déplacement des contacts du dispositif de déconnexion vers l'état ouvert notamment en cas de destruction du limiteur de surtension lorsque desdits éléments non linéaires sont en fin de vie.

Le dispositif de déconnexion à contacts est calibré :
- d'une part pour écouler des courants électriques d'ondes de foudre de type 10/350 ou 8/20 sans que le mécanisme d'actionnement ne soit actionné, et
- d'autre part pour actionner le mécanisme d'actionnement et provoquer automatiquement l'ouverture permanente des contacts pour des courants alternatifs ou continus de court-circuit.

Les contacts peuvent généralement s'ouvrir (répulser) et se refermer sous un choc de foudre sans que le mécanisme d'actionnement ne se déverrouille. Cette répulsion (ouverture) des contacts en cours de fonctionnement du dispositif de protection, est suivie par une re-fermeture automatique desdits contacts.

On entend par « ouverture permanente » des contacts, une ouverture provoquée par le mécanisme d'actionnement. Cette ouverture peut être provoquée manuellement ou être due à un défaut électrique. Dans le cas d'une ouverture manuelle, la re-fermeture des contacts n'est alors possible que par une action volontaire extérieure d'un utilisateur. Dans le cas d'une ouverture due à un défaut électrique, l'ouverture est alors définitive.

Le calibrage des dispositifs de protection connus est réalisé de manière à ce que le mécanisme d'actionnement du dispositif de déconnexion reste verrouillé en présence de courants électriques d'ondes de foudre de type 10/350 ou 8/20. Il n'est généralement pas souhaitable que le mécanisme d'actionnement du dispositif de déconnexion se déverrouille et provoque l'ouverture permanente des contacts à chaque fois qu'il est traversé par un courant électrique d'onde de foudre.

Le seuil énergétique de déclenchement est directement dépendant des courants électriques d'ondes de foudre de type 10/350 ou 8/20 pour lesquels l'ouverture des contacts du dispositif de déconnexion n'est pas souhaitée. Autrement dit, ledit seuil énergétique de déclenchement correspond au seuil au-delà duquel des courants électriques d'ondes de foudre de type 10/350 ou 8/20 provoqueraient l'ouverture permanente des contacts électriques.

En outre, des courants alternatifs ou continus de court-circuit ayant une énergie électrique supérieure au seuil énergétique de déclenchement provoquent l'ouverture des contacts du dispositif de déconnexion.

Pour des courants électriques d'ondes de foudre de type 10/350 ou 8/20 ayant une énergie inférieure à l'énergie de seuil de déclenchement, le dispositif de protection est efficace et permet l'écoulement desdits courants électriques d'ondes de foudre sans que leur énergie soit responsable de dommages matériels. En outre, les courants électriques d'ondes de foudre de type 10/350 ou 8/20 ayant une énergie inférieure au seuil énergétique de déclenchement ne déverrouillent pas le mécanisme d'actionnement du dispositif de déconnexion pour provoquer l'ouverture des contacts.

Cependant, dans certaines circonstances particulières, les dispositifs de protection connus ne présentent pas le niveau suffisant de protection.

En effet, lorsque l'énergie des courants alternatifs ou continus de court-circuit devient inférieure à celle de l'énergie de seuil de déclenchement, le mécanisme d'actionnement n'est plus actionné et ne provoque pas le déplacement permanent des contacts du dispositif de déconnexion de l'état fermé vers l'état ouvert. Le risque de détérioration des composants est alors non négligeable.

Cette situation peut notamment se présenter lorsque :
- l'impédance du limiteur de surtension devient faible après avoir reçu de nombreux chocs de foudre. Un courant alternatif de court-circuit ayant une énergie inférieure à celle de l'énergie de seuil de déclenchement circule alors dans le dispositif de protection.
- un mauvais montage de dispositif de protection est réalisé. Notamment, lorsque qu'un dispositif de protection, habituellement branché entre une phase et neutre, est branché par exemple entre deux phases. La tension appliquée entre les phases est généralement supérieure à celle que peut supporter en permanence le limiteur de surtension. Le limiteur de surtension devient alors passant et un courant alternatif de court-circuit circule dans le dispositif de protection. Ce faible courant alternatif de court-circuit peut être réduit si la puissance du transformateur d'alimentation est faible et/ou lorsque les longueurs de câbles sont grandes.

Dans les deux situations décrites ci-dessus, le courant de court-circuit ayant une énergie inférieure à celle du seuil énergétique de déclenchement, peut provoquer des dommages matériels.

Le document "FR-A-2 846 478" décrit un dispositif de protection selon le préambule de la revendication 1.

### EXPOSE DE L'INVENTION

L'invention vise donc à remédier aux inconvénients de l'état de la technique, de manière à proposer un dispositif de protection contre les surtensions comprenant des moyens de déconnexion efficaces contre des courts-circuits.

Le dispositif de protection contre les surtensions selon l'invention comporte au moins premier un déconnecteur thermique contre les courants alternatifs ou continus de courts-circuits connecté en série avec le limiteur de surtension entre la troisième électrode de commutation d'arc mobile et la deuxième plage de raccordement. Ledit déconnecteur thermique comporte au moins un élément fusible s'étendant à travers un interstice de passage, entre une première et seconde parois radiales conductrices, à l'intérieur d'une paroi latérale isolante s'étendant d'une chambre d'extinction d'arc, ladite chambre d'extinction d'arc comprenant au moins un séparateur conducteur maintenu à l'intérieur de la paroi latérale isolante pour définir deux volumes de détente. Ledit déconnecteur thermique est hors circuit lorsqu'un arc électrique est commuté entre la première électrode de raccordement et la deuxième électrode de raccordement. La déconnexion dudit ledit déconnecteur est réalisée lorsqu'il est traversé par des courants électriques alternatifs ou continus de court-circuit ayant une énergie inférieure à un seuil énergétique de déclenchement, ledit seuil énergétique de déclenchement correspondant au seuil au-delà duquel des courants électriques d'ondes de foudre de type 10/350 ou 8/20 provoquent l'ouverture permanente des contacts électriques.

De préférence, l'élément fusible élément fusible comporte une section de forme sensiblement identique à la section de l'interstice de passage.

De préférence, la section dudit au moins élément fusible dans un plan perpendiculaire à un axe longitudinal médian est de forme allongée de manière à ce que la longueur de ladite section soit au moins trois fois plus grande que la largeur.

Avantageusement, le déconnecteur thermique comporte deux chambres d'extinction d'arc traversées respectivement par un élément fusible.

Avantageusement, ledit au moins un élément fusible conducteur se compose d'une feuille métallique conductrice.

Avantageusement, que la feuille métallique est maintenue par des moyens de maintien sur un support isolant constituant un élément de la paroi latérale isolante.

De préférence, ledit au moins un élément fusible conducteur est placé sur les bords dudit au moins un séparateur.

Avantageusement, la paroi latérale comporte des trous d'évacuation des gaz contenus dans les volumes de détente.

Avantageusement, comporte un boîtier ayant au moins deux flasques en matériau isolant, lesdits flasques constituant une partie de la paroi latérale du déconnecteur thermique.

Avantageusement, la paroi latérale isolante se compose d'un matériau gazogène.

Selon un premier mode particulier de réalisation de l'invention, le limiteur de surtension est relié électriquement en série avec le dispositif de déconnexion par au moins une liaison fusible, des moyens d'entraînement exercent une force de déplacement déplaçant le limiteur de surtension en cas de fusion de ladite au moins une liaison fusible, le déplacement dudit limiteur agissant directement sur le mécanisme d'actionnement pour déplacer la troisième électrode de commutation d'arc mobile et provoquer l'ouverture permanente des contacts.

De préférence, le limiteur de surtension est relié électriquement à la deuxième plage de raccordement par une première liaison fusible subissant une fusion en cas de surchauffe dudit limiteur.

De préférence, le limiteur de surtension est relié électriquement à la deuxième plage de raccordement par une seconde liaison fusible jouant le rôle de déconnecteur thermique.

Selon un second mode particulier de réalisation de l'invention, un second déconnecteur électromagnétique contre les courants alternatifs ou continus de courts-circuits est connecté en série avec le déconnecteur thermique et le limiteur de surtension entre la troisième électrode de commutation d'arc mobile et la deuxième plage de raccordement.

De préférence, le déconnecteur électromagnétique comporte des moyens électromagnétiques de déclenchement destinés à agir sur le mécanisme d'actionnement pour provoquer l'ouverture permanente des contacts électriques.

Selon un mode de développement, un déconnecteur haut-énergie est branché en série entre la première électrode de raccordement et la première plage de raccordement, le déconnecteur haut-énergie étant calibré pour se déconnecter lorsqu'il est traversé par des courants électriques ayant une énergie supérieure au seuil énergétique de déclenchement.

Avantageusement, le déconnecteur haut-énergie comportant une chambre d'extinction d'arc étant délimitée par une paroi latérale isolante s'étendant entre une première et seconde parois radiales conductrices, la chambre d'extinction d'arc comprenant au moins un séparateur conducteur maintenu à l'intérieur de ladite chambre pour définir deux volumes de détente et au moins un élément fusible conducteur relié électriquement entre une première et une seconde électrodes, ledit au moins un élément fusible s'étendant de la première à la seconde parois radiales à travers un interstice et étant rigidement maintenu dans la chambre d'extinction d'arc par des moyens de maintien, la section dudit au moins élément fusible étant de forme allongée de manière à ce que la longueur de ladite section soit au moins trois fois plus grande que la largeur.

Selon un mode de développement, une butée de fermeture est destinée à maintenir directement ou indirectement la troisième électrode de commutation d'arc mobile à une distance de séparation de la première électrode de raccordement lorsque les contacts électriques sont fermés.

De préférence, la butée de fermeture comporte deux parties une première partie en matériau isolant est placée en contact avec le contact fixe et une seconde partie en matériau conducteur placée de manière adjacente à la première partie et est en contact avec le contact mobile lorsque les deux contacts sont fermés.

Avantageusement, l'épaisseur de la première partie isolante est égale à la distance de séparation.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
- la figure 1 à 3 représentent des vues schématiques d'un dispositif de protection contre les surtensions selon un mode préférentiel de réalisation de l'invention ;
- les figures 4A et 4B représentent des vues schématiques d'un déconnecteur thermique selon un premier mode de réalisation de l'invention ;
- Les figures 5A et 5B représentent des vues schématiques d'un déconnecteur thermique selon un second mode de réalisation de l'invention ;
- la figure 6A représente une vue schématique en coupe d'un arc électrique dans une chambre d'extinction connue ;
- les figures 6B et 6C représentent des vues schématiques en coupe d'un arc électrique dans une chambre d'extinction d'un déconnecteur thermique selon les modes de réalisation représentés sur les figures 1 à 3 ;
- les figures 7 à 9 représentent, dans différentes positions de fonctionnement, des vues schématiques d'un dispositif de protection contre les surtensions selon un premier mode particulier de réalisation de l'invention selon la figure 1 ;
- la figure 10 représente une variante de réalisation du dispositif de protection selon les figures 7 à 9 ;
- la figure 11 représente une vue schématique d'un second mode particulier de réalisation du dispositif de protection selon la figure 1 ;
- les figures 12A et 12B représentent des vues schématiques de variantes de réalisation du dispositif de protection selon les différents modes de réalisation de l'invention ;
- la figure 13 représente une vue schématique d'une autre variante de réalisation du dispositif de protection contre les surtensions.

### DESCRIPTION DETAILLEE D'UN MODE DE REALISATION

Comme représenté sur les figures 1 à 3, le dispositif de protection 1 contre les surtensions comporte un limiteur de surtension 2 à éléments non linéaires variables avec la tension et un dispositif de déconnexion 3 à contacts électriques 30, 31. Le limiteur de surtension 2 et le dispositif de déconnexion 3 sont disposés électriquement en série.

Le limiteur de surtension 2 comporte de préférence une varistance 21. Dans certains modes de réalisation de l'invention non représentés, un éclateur peut aussi être placé en série avec la varistance 21.

Le dispositif de déconnexion 3 comporte une première électrode de raccordement 40 en liaison électrique avec une première plage de raccordement 41 et une deuxième électrode de raccordement 50 en liaison électrique avec une deuxième plage de raccordement 51.

Si le dispositif de protection 1 est branché entre phase et terre, les plages de raccordement 41, 51, sont destinées à être raccordées respectivement à une phase et à la terre ou inversement.

Le dispositif de déconnexion 3 comporte une troisième électrode de commutation d'arc mobile 60 reliée électriquement à la deuxième plage de raccordement 51.

Un premier contact électrique 30 est placé sur la première électrode de raccordement 40 et un second contact électrique 31 est positionné sur la troisième électrode de commutation d'arc mobile 60.

Comme représenté sur les figures 1 à 3, selon un mode préférentiel de réalisation, le limiteur de surtension 2 est connecté en série entre la troisième électrode de commutation d'arc mobile 60 et la deuxième plage de raccordement 51.

La troisième électrode de commutation d'arc mobile 60 est en contact avec la première électrode de raccordement 40 lorsque les contacts électriques 30, 31 sont fermés.

Le dispositif de déconnexion 3 comporte en outre un mécanisme d'actionnement 7. Ledit mécanisme est destiné à être actionné pour déplacer la troisième électrode de commutation d'arc mobile 60 et provoquer mécaniquement l'ouverture permanente des contacts électriques 30, 31.

Le dispositif de déconnexion 3 à contacts 30, 31 est calibré d'une part pour écouler des courants électriques d'ondes de foudre de type 10/350 ou 8/20 sans que le mécanisme d'actionnement 7 ne soit actionné, et d'autre part pour actionner le mécanisme d'actionnement 7 et provoquer l'ouverture permanente des contacts 30, 31 pour des courants alternatifs ou continus de court-circuit.

Le calibrage des dispositifs de protection 1 est réalisé de manière à ce que le mécanisme d'actionnement 7 du dispositif de déconnexion 3 reste verrouillé en présence de courants électriques d'ondes de foudre de type 10/350 ou 8/20. En effet, le mécanisme d'actionnement 7 ne provoque pas l'ouverture permanente des contacts à chaque fois qu'il est traversé par un courant électrique d'onde de foudre.

Le seuil énergétique de déclenchement est directement dépendant des courants électriques d'ondes de foudre de type 10/350 ou 8/20 pour lesquels l'ouverture des contacts 30, 31 du dispositif de déconnexion 3 n'est pas réalisée. Autrement dit, ledit seuil énergétique de déclenchement correspond au seuil au-delà duquel des courants électriques d'ondes de foudre de type 10/350 ou 8/20 provoqueraient l'ouverture permanente des contacts électriques 30, 31.

Lorsque le dispositif de protection est traversé par des courants électriques ayant une énergie supérieure à un seuil énergétique de déclenchement, le mécanisme d'actionnement 7 est actionné et déplace la troisième électrode de commutation d'arc mobile 60 et provoque mécaniquement l'ouverture permanente des contacts électriques 30, 31. Les courants électriques responsables de l'actionnement du mécanisme d'actionnement 7 sont généralement des courants alternatifs ou continus de court-circuit.

Lorsque le dispositif de protection est traversé par des courants électriques d'ondes de foudre de type 10/350 ou 8/20 ayant une énergie inférieure à l'énergie de seuil de déclenchement, le dispositif de protection est efficace et permet l'écoulement des courants électriques d'ondes de foudre sans que leur énergie soit responsable de dommages matériels. En outre, lesdits courants électriques d'ondes de foudre ne déverrouillent pas le mécanisme d'actionnement 7 du dispositif de déconnexion pour provoquer l'ouverture des contacts 30, 31.

Le dispositif de protection contre les surtensions comporte au moins un premier déconnecteur contre les courants alternatifs ou continus de court-circuit 9, 10. Le dit au moins premier déconnecteur est un déconnecteur thermique 9.

Comme représenté sur les figures 1 à 3, selon les modes de réalisation, le déconnecteur thermique 9 est connecté électriquement en série avec le limiteur de surtension 2 entre la troisième électrode de commutation d'arc mobile 60 et la deuxième plage de raccordement 51.

Lorsque le dispositif de protection est traversé par des courants électriques d'ondes de foudre de type 10/350 ou 8/20, un arc électrique 100 est très rapidement commuté entre la première électrode de raccordement 40 et la deuxième électrode de raccordement 50. Le limiteur de surtension 2 et le déconnecteur thermique 9 sont alors simultanément placés hors circuit et sont peu traversés par l'onde de foudre. Ledit limiteur et ledit déconnecteur thermique sont ainsi protégés et ne sont pas endommagés par les chocs de foudre. Le dispositif de protection comporte une chambre d'extinction 101 de l'arc électrique 100. La première électrode de raccordement 40 et la deuxième électrode de raccordement 50 sont disposées en regard de la chambre extinction d'arc 101 et délimitent l'embouchure de ladite chambre d'extinction d'arc 101. Ladite chambre d'extinction d'arc 101 comporte des ailettes de désionisation 102 destinées au refroidissement d'un arc électrique 100 et à son extinction.

Comme représenté sur les figures 5A à 6B, selon un premier mode préférentiel de réalisation, le déconnecteur thermique 9 comporte au moins un élément fusible 91 s'étendant à travers un interstice de passage à l'intérieur d'une paroi latérale isolante 92 d'une chambre d'extinction d'arc 99. La chambre d'extinction d'arc 99 comporte un axe longitudinal médian Z. La paroi latérale isolante 92 de la chambre d'extinction d'arc 99 s'étend entre une première et seconde parois radiales 90 conductrices. La chambre d'extinction d'arc 99 comprenant au moins un séparateur conducteur 95 maintenu à l'intérieur de la paroi latérale isolante 92 pour définir deux volumes de détente 97. Ledit au moins séparateur est positionné entre les deux parois radiales conductrices 90. De préférence, la première et seconde parois radiales 90 s'étendent perpendiculairement à l'axe géométrique longitudinal médian Z de ladite chambre d'extinction.

La section dudit au moins un élément fusible 91 selon un plan perpendiculaire à l'axe longitudinal médian Z est de forme allongée. En outre, ladite section est sensiblement identique à celle de l'interstice de passage. De préférence, la longueur de ladite section est au moins trois fois plus grande que la largeur.

L'élément fusible 91 s'étend de la première à la seconde paroi radiale 90 à travers l'interstice de passage et est maintenu rigidement dans la chambre d'extinction d'arc 99 par des moyens de maintien. Lesdits moyens de maintien garantissent le maintien rigide dudit au moins un élément fusible 91 en cas de choc de foudre. Ils permettent de résister aux efforts électrodynamiques dus aux chocs de foudre.

Avantageusement, comme représenté sur les figures 5A, 5B, l'élément fusible 91 est placé sur la périphérie dudit au moins un séparateur 95. L'élément fusible 91 est maintenu rigidement entre ledit au moins séparateur 95 et ladite au moins une paroi latérale isolante 92. Le jeu entre l'élément fusible 91 et chacun des séparateurs 95 est minimal afin notamment de garantir le maintien rigide de l'élément fusible en cas de choc de foudre. Les moyens maintiens sont alors assurés directement par les séparateurs 95 et la paroi isolante 92.

De préférence, l'élément fusible conducteur 91 se compose d'une feuille conductrice en métal. La feuille conductrice est de préférence maintenue par des moyens de maintien sur un support isolant pouvant constituer un élément de la paroi latérale isolante 92.

Lorsque l'élément fusible 91 fond, un arc électrique nait au niveau de l'interstice de passage. Grâce à la forme allongée dudit interstice de passage, ledit arc électrique qui a naturellement une section de forme sensiblement circulaire, est contraint de se déformer et quitter ladite zone d'interstice. Ainsi, le développement de l'arc dans les volumes de détente 97 est ainsi favorisé ce qui permet d'atteindre une tension d'arc suffisante pour une limitation satisfaisante des courants de court-circuit. En outre, ledit arc a tendance à être laminé à l'intérieur dudit interstice de passage. Ce laminage de l'arc électrique dans l'interstice de passage tend à élever rapidement sa tension pour une limitation satisfaisante des courants de court-circuit.

Comme illustré sur les figures 6B à 6C, l'interstice de passage dudit au moins un élément fusible est représenté par une première zone hachurée 73. La surface hachurée en pointillé 74 représente l'arc électrique présent dans les espaces de détente 97 lorsque ledit au moins un élément fusible a fondu. Le courant électrique a alors atteint une valeur significative, supérieure à 1000A. La zone où les pointillés 74 et la première zone hachurée 73 se superposent, correspond à l'espace où une fraction de l'arc électrique n'est pas divisée par les séparateurs. Plus cette zone de superposition est grande, plus la tension d'arc sera faible et plus la limitation du courant de court-circuit est faible. Ainsi, une tension d'arc élevée sera atteinte plus rapidement avec des dispositifs de coupure selon l'invention qu'avec des dispositifs de coupure connus. En effet la zone d'interaction entre la zone pointillée 74 et la zone hachurée 73 est plus faible pour la figure 6B que pour la figure 6A.

Telle que représenté sur les figures 4A à 5B, la chambre d'extinction 99 comprend plusieurs séparateurs conducteurs 95 s'étendant de préférence perpendiculairement à axe longitudinal médian Z.

Ladite au moins une paroi latérale 92 se compose de préférence de quatre façades latérales s'étendant selon un axe longitudinal médian Z. Les quatre façades latérales sont conjointes. La chambre d'extinction 99 a une forme parallélépipédique et les séparateurs 95 ont une forme carrée ou rectangulaire. Le dispositif de protection 1 contre les surtensions comporte un boîtier réalisé en matériau plastique moulé et constitué de deux flasques latéraux parallèles en matériau isolant placés de part et d'autre d'un plan longitudinal médian. Lesdits flasques peuvent constituer une partie de deux façades de la paroi latérale 92. Une partie des flasques latéraux constitue alors une partie de la paroi latérale 92 de la chambre d'extinction 99 du déconnecteur thermique 9. Les séparateurs 95 sont maintenus par deux des façades latérales.

Selon une variante de réalisation, la paroi latérale 92 se compose de préférence d'un matériau plastique gazogène. Comme représenté sur la figure 6C, la présence de matériau gazogène permet de repousser l'arc électrique vers le centre de la chambre d'extinction et en l'éloignant de l'interstice de passage. Comme cela a été décrit ci-dessus, cela permet d'augmenter encore l'efficacité de la chambre d'extinction du dispositif de coupure fusible.

En outre, dans certaines applications non représentée, la paroi latérale isolante peut être réalisée en verre ou en céramique.

Selon une variante de réalisation, ladite au moins une paroi latérale 92 comporte des trous d'évacuation des gaz contenus dans les volumes de détente 97.

Selon une autre variante de réalisation, des filtres sont positionnés au niveau des trous d'évacuation, de préférence à l'extérieur des chambres d'extinction d'arc. Ces filtres permettent de limiter fortement les manifestations extérieures du dispositif de protection. En effet, les gaz de coupure chauds présents dans la chambre d'extinction d'arc sont fortement refroidis au moment de leur passage à travers les filtres. L'intérieur du dispositif de protection contres les surtensions est ainsi moins pollué.

Selon un premier mode particulier de développement du mode préférentiel de réalisation, le limiteur de surtension 2 est relié électriquement en série avec le dispositif de déconnexion 3 par au moins une liaison fusible 8, 91. Comme représenté sur les figures 7 à 9, des moyens d'entraînement 22 exercent de manière permanente la force de déplacement Fd sur ledit limiteur de surtension. Si au moins une des liaisons fusible 8, 91 est détruite, le limiteur de surtension 2 se déplace alors sous l'action de la force de déplacement Fd. Le déplacement dudit limiteur agit directement sur le mécanisme d'actionnement 7. Ledit mécanisme se déverrouille et déplace la troisième électrode de commutation d'arc mobile 60 et provoque l'ouverture permanente et définitive des contacts électriques 30, 31.

De préférence, les moyens d'entraînement 22 comportent un ressort. Selon le mode particulier de réalisation tel que représenté sur les figures 7 à 9, ce ressort de type hélicoïdal est étiré pour exercer la force de déplacement Fd directement sur la varistance 21 du limiteur de surtension 2. Selon un autre mode particulier non représenté, ce ressort de type hélicoïdal est compressé.

Le limiteur de surtension 2 peut être relié électriquement à la deuxième plage de raccordement 51 par deux liaisons fusibles 8, 91. A titre d'exemple, une première liaison fusible 8 subit une fusion en cas de surchauffe dudit limiteur de surtension. Une seconde liaison fusible 91 joue le rôle du déconnecteur thermique 9. Lorsqu'au moins une des liaisons fusibles fond 8, 91, la varistance 21 se déplace sous l'action de la force de déplacement Fd pour agir directement sur le mécanisme d'actionnement 7. Comme représenté sur les figures 7 à 9, la varistance 21 est reliée en série avec de dispositif de déconnexion 3 à travers deux bornes. Une première borne est reliée au dispositif de déconnexion 3 par une tresse métallique souple 15, et une seconde borne est reliée à la deuxième plage de raccordement 51.

La feuille conductrice en métal constitue l'élément fusible 91 du déconnecteur thermique 9. La feuille conductrice en métal maintient alors la varistance dans une première position. La feuille conductrice en métal reliant la varistance 21 à la deuxième plage de raccordement 51 comporte alors une section calibrée pour fondre lorsque ladite feuille est traversée pendant un temps donné par des courants électriques de court-circuit dont l'énergie est inférieure au seuil de déclenchement. En outre, la feuille conductrice en métal reliant la varistance 21 à la deuxième plage de raccordement 51 est soudée à la seconde borne de la varistance par une soudure basse température formant la première liaison fusible 8.

Le fonctionnement reste inchangé si la varistance 21 est placée dans un chariot ou dans un boîtier mobile, formant un bloc unique avec la varistance 21. La force de déplacement Fd pourrait alors s'appliquer sur le chariot ou sur le boîtier mobile au-lieu de s'appliquer directement sur la varistance. En outre, le chariot ou le boîtier mobile pourrait agir directement la barre de déclenchement 71 du mécanisme d'actionnement 7.

Selon une variante de réalisation tel que représenté sur la figure 10, le déconnecteur thermique 9 comporte deux chambres d'extinction d'arc 99 placées côte à côte. Chaque chambre d'extinction d'arc 99 est traversée par un élément fusible 91. Cette disposition particulière des deux chambres d'extinction d'arc 99 est optimisée pour un volume interne d'un dispositif de protection contre les surtensions tel que représenté sur la figure 10. En outre, le fait de disposer de deux chambres d'extinction d'arc 99 connectées en série permet de doubler le tension d'arc et ainsi de mieux limiter les courants de court-circuit. Les éléments fusibles 91 traversant respectivement les deux chambres d'extinction d'arc 99 ne sont pas calibrés de manière identique. En effet, le premier élément fusible 91 qui est directement relié à la varistance 21 via la feuille métallique est calibré pour fondre avant le second élément fusible. Cette configuration permet de s'assurer qu'en présence de courant de court-circuit, la fonte du premier élément fusible libèrera systématique ladite varistance. La varistance se déplacera sous l'effet de la force de déplacement Fd pour actionner le mécanisme d'actionnement 7 et provoquer une ouverture permanente et définitive des contacts électriques 30, 31.

Comme représenté sur la figure 11, selon un second mode particulier de développement du mode préférentiel de réalisation, un second déconnecteur contre les courants alternatifs ou continus de court-circuit 10 est connecté en série avec le limiteur de surtension 2 entre la troisième électrode de commutation d'arc mobile 60 et la deuxième plage de raccordement 51. Le second déconnecteur est un déconnecteur électromagnétique 10. Le déconnecteur électromagnétique 10 comporte des moyens électromagnétiques de déclenchement 12 pour agir sur le mécanisme d'actionnement 7 et provoquer l'ouverture permanente des contacts électriques 30, 31. Selon un premier exemple de réalisation, les moyens électromagnétiques de déclenchement 12 comprennent un noyau plongeur. La circulation de courants de court-circuit à travers le déconnecteur électromagnétique 10 entraine le déplacement du noyau plongeur pour agir sur le mécanisme d'actionnement 7. En effet, ce noyau plongeur comprend un percuteur qui libère l'accrochage du mécanisme d'actionnement 7. La masse du noyau plongeur est calibrée de manière à ce que le noyau ne se déplace pas au passage des courants de choc de foudre dans le dispositif de protection. De préférence, ce déconnecteur électromagnétique 10 à noyau plongeur comprend également son propre système d'accrochage pour interdire le réarmement du mécanisme d'actionnement 7 lorsque celui-ci est déverrouillé. Selon un second exemple de réalisation, les moyens électromagnétiques de déclenchement 12 comprennent une palette. Comme précédemment, la masse de la palette est calibrée de manière à ce que ladite ne se déplace pas au passage des courants de choc de foudre dans le dispositif de protection. Préférentiellement, cette palette possède également un système d'accrochage qui empêche le réarmement du mécanisme d'actionnement 7 alors la palette a été actionnée par un courant de défaut. Le déconnecteur électromagnétique 10 est aussi calibré pour actionner le mécanisme d'actionnement 7 lorsqu'il est traversé par des courants électriques alternatifs ou continus de court circuit dont l'énergie est supérieure au seuil de déconnexion. Les moyens électromagnétiques de déclenchement 12 agissent sur le mécanisme d'actionnement 7 pour provoquer l'ouverture permanente et définitive des contacts électriques 30, 31.

Le fonctionnement du dispositif de protection 1 contre les surtensions comprenant au moins un premier déconnecteur thermique 9 est le suivant :

Lorsque le dispositif de protection est traversé par des courants électriques d'ondes de foudre de type 10/350 ou 8/20, un arc électrique 100 est très rapidement commuté entre la première électrode de raccordement 40 et la deuxième électrode de raccordement 50. Le déconnecteur thermique 9 est placé hors circuit et n'est plus traversé par l'onde foudre. Le déconnecteur thermique 9 est alors protégé et n'est pas endommagé par les chocs de foudre.

Compte tenu que ledit déconnecteur est peu soumis aux chocs de foudre, son calibrage est essentiellement dépendant de l'énergie des courants de court-circuit pour lesquels il est destiné se déconnecter.

Lorsque le dispositif de protection 1 contre les surtensions est parcouru par des courants alternatifs ou continus de court circuit ayant une énergie inférieure au seuil énergétique de déclenchement, lesdits courants traversent la première électrode de raccordement 40, la troisième électrode de raccordement 60 et le déconnecteur thermique contre les courants alternatifs ou continus de court-circuit 9, 10. La répulsion du contact mobile 31 est alors limitée. La tension d'arc entre les contacts 30, 31 reste faible et la commutation de l'arc 100 n'est pas possible ou est très tardive. On entend par tension d'arc faible une tension inférieure à la tension du réseau, par exemple inférieure à 100 Volts.

Le déconnecteur thermique 9 est néanmoins calibré pour se déconnecter lorsqu'il est traversé par des courants électriques alternatifs ou continus de court circuit dont l'énergie est supérieure à un seuil de déconnexion. A titre d'exemple, les courants électriques responsables de la déconnexion dudit déconnecteur ont une intensité supérieure à 100A.

L'élément fusible 91 du déconnecteur thermique 9 est calibré pour passer alors dans un état électrique fermé à un état électrique ouvert sous l'effet de la contrainte thermique engendrée par le passage des courants de court-circuit. La tension générée par la chambre d'extinction 99 du déconnecteur thermique 9 est importante du fait du fractionnement dans les séparateurs 95 et/ou du laminage de l'arc. Ainsi, pour ces valeurs de courant de court-circuit, la limitation sera essentiellement assurée par le déconnecteur thermique 9. En outre, la fusion de l'élément fusible 91 entraine le déplacement du limiteur de surtension 2 et l'actionnement du mécanisme d'actionnement 7 pour provoquer l'ouverture permanente et définitive des contacts électriques 30, 31.

Lorsque le dispositif de protection 1 contre les surtensions est parcouru par des forts courants alternatifs ou continus de court circuit dont l'intensité est supérieure à celle de ceux décrits ci-dessus, notamment dont l'intensité est supérieure à 6000 A, la répulsion de la troisième électrode de commutation d'arc mobile 60 est importante. La tension de l'arc 100 monte rapidement et sa commutation sur la deuxième électrode de raccordement 50 se fait rapidement. Cette vitesse de commutation est fonction du niveau du courant de court-circuit. Après commutation, l'augmentation de tension d'arc est assurée par la chambre de coupure 101. Malgré cette ouverture rapide des contacts électriques 30, 31, un courant résiduel peut circuler dans la troisième électrode de commutation d'arc mobile 60 et provoquer à terme la fusion de l'élément fusible 91 du déconnecteur thermique 9 ou l'actionnement du déconnecteur électromagnétique 10. Ladite fusion ou le dit actionnement entraîne alors le déplacement du limiteur de surtension 2 et l'actionnement du mécanisme d'actionnement 7 pour provoquer l'ouverture permanente et définitive des contacts électriques 30, 31.

Selon des premières variantes des modes de réalisation, un déconnecteur haut-énergie 11 est branché en série entre la première électrode de raccordement 40 et la première plage de raccordement 41. Ledit déconnecteur haut-énergie 11 est calibré pour se déconnecter lorsqu'il est traversé par des courants électriques ayant une énergie supérieure au seuil énergétique de déclenchement. De préférence, ledit déconnecteur haut-énergie est destiné à agir sur le mécanisme d'actionnement 7 pour déplacer la troisième électrode de commutation d'arc mobile 60 et provoquer l'ouverture permanente des contacts électriques 30, 31. Le déconnecteur haut-énergie 11 est alors calibré pour déverrouiller le mécanisme d'actionnement 7 lorsqu'il est traversé par des courants électriques ayant une énergie supérieure au seuil énergétique de déclenchement. Ledit déconnecteur haut-énergie comprend alors des moyens pour agir sur le mécanisme d'actionnement 7 pour provoquer l'ouverture permanente des contacts électriques 30, 31. A titre d'exemple de réalisation, le déconnecteur haut-énergie 11 est un déconnecteur électromagnétique comprenant de moyens électromagnétiques de déclenchement. Tel que représenté sur les figures 12A et 12B, à titre d'exemple de réalisation, le déconnecteur haut-énergie 11 est un déconnecteur thermique. Ledit déconnecteur comporte une chambre d'extinction d'arc 99 ayant un axe longitudinal médian Z et étant délimitée par une paroi latérale isolante 92. Ladite paroi s'étend entre une première et seconde parois radiales 90 conductrices. La chambre d'extinction d'arc 99 comprend au moins un séparateur conducteur 95 maintenu à l'intérieur de ladite chambre pour définir deux volumes de détente 97. Au moins un élément fusible 91 est relié électriquement entre une première et une seconde électrode 96 et s'étendant de la première à la seconde paroi radiale 90 à travers un interstice de passage. Ledit au moins un élément fusible 91 est rigidement maintenu dans la chambre d'extinction d'arc 99 par des moyens de maintien. La section dudit au moins élément fusible 91 dans un plan perpendiculaire à l'axe longitudinal médian Z est de forme allongée de manière à ce que la longueur de ladite section soit au moins trois fois plus grande que la largeur. Ainsi, bien que la limitation soit essentiellement assurée par la chambre de coupure 101, ladite chambre de coupure 101 ne permet pas d'atteindre une tension d'arc suffisante pour une limitation satisfaisante des courants de court-circuit. Le complément de tension d'arc est alors amené par la chambre d'extinction 99 du déconnecteur thermique haut-énergie 11. L'addition de ces deux tensions permet alors de limiter le courant très rapidement.

Selon une seconde variante de réalisation des différents modes préférentiels de réalisation de l'invention, le dispositif comporte une butée de fermeture 80 destinée à maintenir directement ou indirectement la troisième électrode de commutation d'arc mobile 60 est à une distance D de la première électrode de raccordement 40 lorsque les contacts électriques 30, 31 sont fermés. Cette distance D de séparation des contacts électriques en position fermée joue le rôle d'un éclateur 22 positionné électriquement en série avec la varistance 21 du limiteur de surtension 2. Comme décrit dans la demande de brevet de la demanderesse WO 04/042762 à titre d'exemple de réalisation, la butée de fermeture 80 comporte une pastille fixe conductrice présentant une face constituant une électrode fixe en regard de la première électrode de raccordement 40 et une face opposée constituant une électrode de contact sur laquelle repose la troisième électrode de commutation d'arc mobile 60. Selon un autre exemple de réalisation tel que représenté sur la figure 13, la butée de fermeture 80 comporte deux parties 81, 82. Une première partie 80 en matériau isolant est placée en contact avec le contact fixe 30. Une seconde partie 82 en matériau conducteur, est placée de manière adjacente à la première partie 81 et est en contact avec le contact mobile lorsque les deux contacts 30, 31 sont fermés. L'épaisseur de la première partie isolante détermine la distance D. En cas de choc de foudre, le déconnecteur thermique 9 est hors circuit lorsqu'un arc électrique 100 est commuté entre la première électrode de raccordement 40 et la deuxième électrode de raccordement 50.

Selon une autre variante de réalisation, le dispositif de déconnexion comporte des moyens de réarmement 72. Les moyens de réarmement 72 permettent le déplacement de ladite troisième électrode de la position dite de commutation à la position dite de service. Autrement dit, grâce aux moyens de réarmement 72, il est possible de provoquer mécaniquement la fermeture des contacts 30, 31 après une ouverture permanente desdits contacts. En outre, Les moyens de réarmement 72 permettent aussi d'agir sur le mécanisme d'actionnement 7 pour provoquer l'ouverture permanente des contacts électriques 30, 31. Les moyens de réarmement 72 ne sont plus opérationnels dès qu'un déconnecteur contre les courants alternatifs ou continus de courts-circuits 9, 10 a provoqué l'ouverture définitive des contacts électriques 30, 31 suite à un défaut de court-circuit.

## Revendications

1. Dispositif de protection (1) contre les surtensions comportant :
- un dispositif de déconnexion (3) à contacts électriques (30, 31) comportant :
- une première électrode de raccordement (40) en liaison électrique avec une première plage de raccordement (41),
- une deuxième électrode de raccordement (50) en liaison électrique avec une deuxième plage de raccordement (51),
- une troisième électrode de commutation d'arc mobile (60) reliée électriquement à la deuxième plage de raccordement (51),
- un mécanisme d'actionnement (7) destiné à déplacer la troisième électrode de commutation d'arc mobile (60) pour provoquer l'ouverture permanente des contacts électriques (30, 31),
- un limiteur de surtension (2) connecté en série entre la troisième électrode de commutation d'arc mobile (60) et la deuxième plage de raccordement (51),
**caractérisé en ce qu'**il comporte au moins premier un déconnecteur thermique (9) contre les courants alternatifs ou continus de courts-circuits connecté en série avec le limiteur de surtension (2) entre la troisième électrode de commutation d'arc mobile (60) et la deuxième plage de raccordement (51), ledit déconnecteur thermique comportant au moins un élément fusible (91) s'étendant à travers un interstice de passage, entre une première et seconde parois radiales (90) conductrices, à l'intérieur d'une paroi latérale isolante (92) d'une chambre d'extinction d'arc (99), ladite chambre d'extinction d'arc (99) comprenant au moins un séparateur conducteur (95) maintenu à l'intérieur de la paroi latérale isolante (92) pour définir deux volumes de détente (97),
- ledit déconnecteur thermique (9) étant hors circuit lorsqu'un arc électrique (100) est commuté entre la première électrode de raccordement (40) et la deuxième électrode de raccordement (50) ;
- la déconnexion dudit ledit déconnecteur (9) étant réalisée lorsqu'il est traversé par des courants électriques alternatifs ou continus de court-circuit ayant une énergie inférieure à un seuil énergétique de déclenchement, ledit seuil énergétique de déclenchement correspondant au seuil au-delà duquel des courants électriques d'ondes de foudre de type 10/350 ou 8/20 provoquent l'ouverture permanente des contacts électriques (30, 31).

2. Dispositif de protection contre les surtensions selon la revendication 1, **caractérisé en ce que** l'élément fusible élément fusible (91) comporte une section de forme sensiblement identique à la section de l'interstice de passage.

3. Dispositif de protection contre les surtensions selon la revendication 1 ou 2, **caractérisé en ce que** la section dudit au moins élément fusible (91) dans un plan perpendiculaire à un axe longitudinal médian (Z) est de forme allongée de manière à ce que la longueur de ladite section soit au moins trois fois plus grande que la largeur.

4. Dispositif de protection contre les surtensions selon l'une quelconque des revendications précédentes, **caractérisé en ce que** le déconnecteur thermique (9) comporte deux chambres d'extinction d'arc (99) traversées respectivement par un élément fusible (91).

5. Dispositif de protection contre les surtensions selon l'une quelconque des revendications précédentes, **caractérisé en ce que** ledit au moins un élément fusible conducteur (91) se compose d'une feuille métallique conductrice.

6. Dispositif de protection contre les surtensions selon la revendication 5, **caractérisé en ce que** la feuille métallique est maintenue par des moyens de maintien sur un support isolant constituant un élément de la paroi latérale isolante (92).

7. Dispositif de protection contre les surtensions selon l'une quelconque des revendications précédentes, **caractérisé en ce que** ledit au moins un élément fusible conducteur (91) est placé sur les bords dudit au moins un séparateur (95).

8. Dispositif de protection contre les surtensions selon l'une quelconque des revendications précédentes, **caractérisé en ce que** la paroi latérale (92) comporte des trous d'évacuation des gaz contenus dans les volumes de détente (97).

9. Dispositif de protection contre les surtensions selon l'une quelconque des revendications précédentes, **caractérisé en ce qu'**il comporte un boîtier ayant au moins deux flasques en matériau isolant, lesdits flasques constituant une partie de la paroi latérale (92) du déconnecteur thermique (9).

10. Dispositif de protection contre les surtensions selon l'une quelconque des revendications précédentes, **caractérisé en ce que** la paroi latérale isolante (92) se compose d'un matériau gazogène.

11. Dispositif de protection contre les surtensions selon l'une quelconque des revendications précédentes, **caractérisé en ce que** le limiteur de surtension (2) est relié électriquement en série avec le dispositif de déconnexion (3) par au moins une liaison fusible (8, 91), des moyens d'entraînement (22) exercent une force de déplacement (Fd) déplaçant le limiteur de surtension (2) en cas de fusion de ladite au moins une liaison fusible, le déplacement dudit limiteur agissant directement sur le mécanisme d'actionnement (7) pour déplacer la troisième électrode de commutation d'arc mobile (60) et provoquer l'ouverture permanente des contacts (30, 31).

12. Dispositif de protection contre les surtensions selon la revendication 11, **caractérisé en ce que** le limiteur de surtension (2) est relié électriquement à la deuxième plage de raccordement (51) par une première liaison fusible (8) subissant une fusion en cas de surchauffe dudit limiteur.

13. Dispositif de protection contre les surtensions selon la revendication 11 ou 12, **caractérisé en ce que** le limiteur de surtension (2) est relié électriquement à la deuxième plage de raccordement (51) par une seconde liaison fusible (91) jouant le rôle de déconnecteur thermique (9).

14. Dispositif de protection contre les surtensions selon l'une quelconque des revendications 1 à 10, **caractérisé en ce qu'**un second déconnecteur électromagnétique (10) contre les courants alternatifs ou continus de courts-circuits est connecté en série avec le déconnecteur thermique (9) et le limiteur de surtension (2) entre la troisième électrode de commutation d'arc mobile (60) et la deuxième plage de raccordement (51).

15. Dispositif de protection contre les surtensions selon la revendication 14, **caractérisé en ce que** le déconnecteur électromagnétique (10) comporte des moyens électromagnétiques de déclenchement (12) destinés à agir sur le mécanisme d'actionnement (7) pour provoquer l'ouverture permanente des contacts électriques (30, 31).

16. Dispositif de protection contre les surtensions selon l'une quelconque des revendications précédentes, **caractérisé en ce qu'**un déconnecteur haut-énergie (11) est branché en série entre la première électrode de raccordement (40) et la première plage de raccordement (41), le déconnecteur haut-énergie (11) étant calibré pour se déconnecter lorsqu'il est traversé par des courants électriques ayant une énergie supérieure au seuil énergétique de déclenchement.

17. Dispositif de protection contre les surtensions selon la revendication 16, **caractérisé en ce que** le déconnecteur haut-énergie (11) comportant une chambre d'extinction d'arc (99) étant délimitée par une paroi latérale isolante (92) s'étendant entre une première et seconde parois radiales (90) conductrices, la chambre d'extinction d'arc (2) comprenant au moins un séparateur conducteur (95) maintenu à l'intérieur de ladite chambre pour définir deux volumes de détente (97) et au moins un élément fusible (91) conducteur relié électriquement entre une première et une seconde électrodes, ledit au moins un élément fusible (91) s'étendant de la première à la seconde parois radiales (90) à travers un interstice et étant rigidement maintenu dans la chambre d'extinction d'arc (99) par des moyens de maintien, la section dudit au moins élément fusible (91) étant de forme allongée de manière à ce que la longueur de ladite section soit au moins trois fois plus grande que la largeur.

18. Dispositif de protection selon l'une quelconque des revendications précédentes, **caractérisé en ce qu'**il comporte une butée de fermeture (80) destinée à maintenir directement ou indirectement la troisième électrode de commutation d'arc mobile (60) à une distance de séparation (D) de la première électrode de raccordement (40) lorsque les contacts électriques (30, 31) sont fermés.

19. Dispositif de protection s selon la revendication 18, **caractérisé en ce que** la butée de fermeture (80) comporte deux parties (81, 82) une première partie (80) en matériau isolant est placée en contact avec le contact fixe (30) et une seconde partie (82) en matériau conducteur placée de manière adjacente à la première partie (81) et est en contact avec le contact mobile lorsque les deux contacts (30, 31) sont fermés.

20. Dispositif de protection s selon la revendication 19, **caractérisé en ce que** l'épaisseur de la première partie isolante (81) est égale à la distance de séparation (D).

## Patentansprüche

1. Überspannungs-Schutzeinrichtung (1), die
- eine Abschalteinrichtung (3) mit elektrischen Kontakten (30, 31), bestehend aus
- einer, elektrisch mit einer ersten Anschlussklemme (41) verbundenen, ersten Anschlusselektrode (40),
- einer, elektrisch mit der zweiten Anschlussklemme (51) verbundenen, zweiten Anschlusselektrode (50),
- einer, elektrisch mit der zweiten Anschlussklemme (51) verbundenen dritten, bewegbaren Lichtbogen-Umschaltelektrode (60) sowie
- einem Schaltmechanismus (7), der dazu dient, die dritte, bewegbare Lichtbogen-Umschaltelektrode (60) zu verschieben, um die dauerhafte Öffnung der elektrischen Kontakte (30, 31) zu bewirken,
und einen Überspannungsbegrenzer (2) umfasst, der in Reihe zwischen die dritte, bewegbare Lichtbogen-Umschaltelektrode (60) und die zweite Anschlussklemme (51) geschaltet ist,
**dadurch gekennzeichnet, dass** die Schutzeinrichtung mindestens eine erste thermische Abtrenneinrichtung (9) zum Schutz gegen Kurzschluss-Gleichströme oder -Wechselströme umfasst, welche Abtrenneinrichtung in Reihe mit dem Überspannungsbegrenzer (2) zwischen die dritte, bewegbare Lichtbogen-Umschaltelektrode (60) und die zweite Anschlussklemme (51) geschaltet ist und mindestens ein Schmelzelement (91) umfasst, das im Inneren einer Isolierstoff-Seitenwand (92) einer Lichtbogenlöschkammer (99) eine zwischen einer ersten und einer zweiten leitenden Radialwand (90) ausgebildete Durchführungsöffnung durchragt, welche Lichtbogenlöschkammer (99) mindestens einen leitenden Trennsteg (95) umfasst, der zur Bildung von zwei Ausdehnungsräumen (97) im Inneren der Isolierstoff-Seitenwand (92) befestigt ist, wobei
- die thermische Abtrenneinrichtung spannungsfrei geschaltet ist, wenn ein Lichtbogen (100) zwischen der ersten Anschlusselektrode (40) und der zweiten Anschlusselektrode (50) abbrennt,
- die Abschaltung der genannten Abtrenneinrichtung (9) erfolgt, wenn sie von Kurzschluss-Gleichströmen oder -Wechselströmen durchflossen wird, deren Energie unter einem Energie-Ansprechwert liegt, welcher Energie-Ansprechwert dem Ansprechwert entspricht, bei dessen Überschreiten Blitzstoßströme der Wellenform 10/350 oder 8/20 die dauerhafte Öffnung der elektrischen Kontakte (30, 31) bewirken.

2. Überspannungs-Schutzeinrichtung nach Anspruch 1, **dadurch gekennzeichnet, dass** das Schmelzelement (91) eine Querschnittsform aufweist, die annähernd der Querschnittsform der Durchführungsöffnung entspricht.

3. Überspannungs-Schutzeinrichtung nach Anspruch 1 oder 2, **dadurch gekennzeichnet, dass** der Querschnitt des mindestens einfach vorhandenen Schmelzleiters (91) in einer Ebene senkrecht zur Mittel-Längsachse (Z) eine langgezogene Form aufweist, derart, dass die Länge dieser Querschnittsfläche mindestens dreimal so groß ist wie die Breite.

4. Überspannungs-Schutzeinrichtung nach irgendeinem der vorhergehenden Ansprüche, **dadurch gekennzeichnet, dass** die thermische Abtrenneinrichtung (9) zwei Lichtbogenlöschkammern (99) umfasst, die jeweils von einem Schmelzelement (91) durchragt werden.

5. Überspannungs-Schutzeinrichtung nach irgendeinem der vorhergehenden Ansprüche, **dadurch gekennzeichnet, dass** das mindestens einfach vorhandene Schmelzelement (91) als leitende Metallfolie ausgebildet ist.

6. Überspannungs-Schutzeinrichtung nach Anspruch 5, **dadurch gekennzeichnet, dass** die Metallfolie durch Haltemittel auf einem Isolierstoffträger befestigt ist, das als Teil der Isolierstoff-Seitenwand (92) ausgebildet ist.

7. Überspannungs-Schutzeinrichtung nach irgendeinem der vorhergehenden Ansprüche, **dadurch gekennzeichnet, dass** das mindestens einfach vorhandene Schmelzelement (91) an den Rändern des genannten, mindestens einfach vorhandenen Trennstegs (95) angeordnet ist.

8. Überspannungs-Schutzeinrichtung nach irgendeinem der vorhergehenden Ansprüche, **dadurch gekennzeichnet, dass** die Seitenwand (92) Ableitöffnungen zur Abführung der in den Ausdehnungsräumen (97) enthaltenen Gase umfasst.

9. Überspannungs-Schutzeinrichtung nach irgendeinem der vorhergehenden Ansprüche, **dadurch gekennzeichnet, dass** sie ein Gehäuse mit mindestens zwei Isolierstoff-Seitenteilen umfasst, welche Seitenteile als Teilabschnitte der Seitenwand (92) der genannten thermischen Abtrenneinrichtung (9) ausgebildet sind.

10. Überspannungs-Schutzeinrichtung nach irgendeinem der vorhergehenden Ansprüche, **dadurch gekennzeichnet, dass** die Isolierstoff-Seitenwand (92) aus einem gasabgebenden Material besteht.

11. Überspannungs-Schutzeinrichtung nach irgendeinem der vorhergehenden Ansprüche, **dadurch gekennzeichnet, dass** der Überspannungsbegrenzer (2) über mindestens eine aufschmelzbare Verbindung (8, 91) mit der Abschalteinrichtung (3) in Reihe geschaltet ist und dass der Überspannungsbegrenzer (2) durch Antriebsmittel (22) mit einer Verschiebekraft (Fd) beaufschlagt und durch diese Kraft verschoben wird, wenn die genannte, mindestens einfach vorhandene aufschmelzbare Verbindung schmilzt, wobei die Verschiebung des genannten Überspannungsbegrenzers unmittelbar auf den Schaltmechanismus (7) einwirkt, um die Verschiebung der dritten, bewegbaren Lichtbogen-Umschaltelektrode (60) und die dauerhafte Öffnung der Kontakte (30, 31) zu bewirken.

12. Überspannungs-Schutzeinrichtung nach Anspruch 11, **dadurch gekennzeichnet, dass** der Überspannungsbegrenzer (2) über eine erste aufschmelzbare Verbindung (8), welche bei Überhitzung des genannten Überspannungsbegrenzers abschmilzt, elektrisch mit der zweiten Anschlussklemme (51) verbunden ist.

13. Überspannungs-Schutzeinrichtung nach Anspruch 11 oder 12, **dadurch gekennzeichnet, dass** der Überspannungsbegrenzer (2) über eine zweite aufschmelzbare Verbindung (91), die als thermische Abtrenneinrichtung (9) wirkt, elektrisch mit der zweiten Anschlussklemme (51) verbunden ist.

14. Überspannungs-Schutzeinrichtung nach irgendeinem der Ansprüche 1 bis 10, **dadurch gekennzeichnet, dass** eine zweite, elektromagnetische Abtrenneinrichtung (10) zum Schutz gegen Kurzschluss-Gleichströme oder -Wechselströme in Reihe mit der thermischen Abtrenneinrichtung (9) und dem Überspannungsbegrenzer (2) zwischen die dritte, bewegbare Lichtbogen-Umschaltelektrode (60) und die zweite Anschlussklemme (51) geschaltet ist.

15. Überspannungs-Schutzeinrichtung nach Anspruch 14, **dadurch gekennzeichnet, dass** die elektromagnetische Abtrenneinrichtung (10) elektromagnetische Auslösemittel (12) zur Einwirkung auf den Schaltmechanismus (7) umfasst, um die dauerhafte Öffnung der elektrischen Kontakte (30, 31) zu bewirken.

16. Überspannungs-Schutzeinrichtung nach irgendeinem der vorhergehenden Ansprüche, **dadurch gekennzeichnet, dass** eine Hochleistungs-Abtrenneinrichtung (11) in Reihe zwischen die erste Anschlusselektrode (40) und die erste Anschlussklemme (41) geschaltet ist, welche Hochleistungs-Abtrenneinrichtung (11) so eingestellt ist, dass sie eine Trennung bewirkt, wenn sie von Strömen durchflossen wird, deren Energie den Energie-Ansprechwert übersteigt.

17. Überspannungs-Schutzeinrichtung nach Anspruch 16, **dadurch gekennzeichnet, dass** die Hochleistungs-Abtrenneinrichtung (11) eine, durch eine Isolierstoff-Seitenwand (92) begrenzte Lichtbogenlöschkammer (99) umfasst, welche Seitenwand zwischen einer ersten und einer zweiten leitenden Radialwand (90) angeordnet ist, dass die Lichtbogenlöschkammer (2) mindestens einen leitenden Trennsteg (95), der zur Bildung von zwei Ausdehnungsräumen (97) im Innern der genannten Lichtbogenlöschkammer befestigt ist, sowie mindestens ein, zwischen einer ersten und einer zweiten Elektrode geschaltetes leitendes Schmelzelement (91) umfasst, dass das genannte, mindestens einfach vorhandene Schmelzelement (91) eine Durchführungsöffnung durchragend von der ersten bis zur zweiten Radialwand (90) verläuft und durch Haltemittel fest in der Lichtbogenlöschkammer (99) gehalten wird, und dass der Querschnitt des genannten, mindestens einfach vorhandenen Schmelzelements (91) eine langgezogene Form aufweist, derart, dass die Länge dieser Querschnittsfläche mindestens dreimal so groß ist wie die Breite.

18. Schutzeinrichtung nach irgendeinem der vorhergehenden Ansprüche, **dadurch gekennzeichnet, dass** sie einen Einschaltanschlag (80) umfasst, der dazu dient, die dritte, bewegbare Lichtbogen-Umschaltelektrode (60) mittelbar oder unmittelbar in einem Trennabstand (D) von der ersten Anschlusselektrode (40) zu halten, wenn die elektrischen Kontakte (30, 31) geschlossen sind.

19. Schutzeinrichtung nach Anspruch 18, **dadurch gekennzeichnet, dass** der Einschaltanschlag (80) zwei Abschnitte (80, 81) umfasst, wobei ein erster, aus Isolierstoff bestehender Abschnitt (80) am feststehenden Kontakt (30) anliegt und ein zweiter, aus einem Leiterwerkstoff bestehender Abschnitt (82) an den ersten Abschnitt (81) angrenzend angeordnet ist und auf dem bewegbaren Kontakt aufliegt, wenn die beiden Kontakte (30, 31) geschlossen sind.

20. Schutzeinrichtung nach Anspruch 19, **dadurch gekennzeichnet, dass** die Dicke des ersten, aus Isolierstoff bestehenden Abschnitts (81) dem Trennabstand (D) entspricht.

## Claims

1. A voltage surge protection device (1) comprising:
- a disconnection device (3) with electric contacts (30, 31) comprising:
- a first connecting electrode (40) in electric connection with a first connecting strip (41),
- a second connecting electrode (50) in electric connection with a second connecting strip (51),
- a third movable arc switching electrode (60) in electric connection with the second connecting strip (51),
- an actuating mechanism (7) designed to move the third movable arc switching electrode (60) to cause permanent opening of the electric contacts (30, 31),
- a surge arrestor (2) connected in series between the third movable arc switching electrode (60) and the second connecting strip (51),
**characterized in that** it comprises at least a first thermal disconnector (9) for protection against AC or DC short-circuit currents connected in series with the surge arrestor (2) between the third movable arc switching electrode (60) and the second connecting strip (51), said thermal disconnector comprising at least one fuse element (91) extending through a passage gap between first and second conducting radial walls (90) inside an insulating side wall (92) of an arc extinguishing chamber (99), said arc extinguishing chamber (99) comprising at least one conducting separator (95) secured inside the insulating side wall (92) to define two pressure relief volumes (97),
- said thermal disconnector (9) being out of circuit when an electric arc (100) is switched between the first connecting electrode (40) and the second connecting electrode (50);
- disconnection of said disconnector (9) being performed when AC or DC short-circuit electric currents having a lower energy than a tripping energy threshold flow through the latter, said tripping energy threshold corresponding to the threshold above which electric surge currents of 10/350 or 8/20 type cause permanent opening of the electric contacts (30, 31).

2. The voltage surge protection device according to claim 1, **characterized in that** the fuse element (91) comprises a cross-section of substantially identical shape to the cross-section of the passage gap.

3. The voltage surge protection device according to claim 1 or 2, **characterized in that** the cross-section of said at least one fuse element (91) in a plane perpendicular to a longitudinal mid-line (Z) is of elongate shape so that the length of said cross-section is at least three times greater than the width.

4. The voltage surge protection device according to any one of the foregoing claims, **characterized in that** the thermal disconnector (9) comprises two arc extinguishing chambers (99) through which a fuse element (91) respectively passes.

5. The voltage surge protection device according to any one of the foregoing claims, **characterized in that** said at least one conducting fuse element (91) is composed of a conducting metal foil.

6. The voltage surge protection device according to claim 5, **characterized in that** the metal foil is secured by securing means on an insulating support forming an element of the insulating side wall (92).

7. The voltage surge protection device according to any one of the foregoing claims, **characterized in that** said at least one conducting fuse element (91) is placed on the edges of said at least one separator (95).

8. The voltage surge protection device according to any one of the foregoing claims, **characterized in that** the side wall (92) comprises holes for removal of the gases contained in the pressure relief volumes (97).

9. The voltage surge protection device according to any one of the foregoing claims, **characterized in that** it comprises a case having at least two flange-plates made from insulating material, said flange-plates constituting a part of the side wall (92) of the thermal disconnector (9).

10. The voltage surge protection device according to any one of the foregoing claims, **characterized in that** the insulating side wall (92) is composed of a gas-generating material.

11. The voltage surge protection device according to any one of the foregoing claims, **characterized in that** the surge arrestor (2) is electrically connected in series with the disconnection device (3) by at least one fuse link (8, 91), drive means (22) exerting a displacement force (Fd) displacing the surge arrestor (2) in the event of melting of at least one fuse link, displacement of said arrestor acting directly on the actuating mechanism (7) to move the third movable arc switching electrode (60) and cause permanent opening of the contacts (30, 31).

12. The voltage surge protection device according to claim 11, **characterized in that** the surge arrestor (2) is electrically connected to the second connecting strip (51) by a first fuse link (8) that melts in the event of overheating of said surge arrestor.

13. The voltage surge protection device according to claim 11 or 12, **characterized in that** the surge arrestor (2) is electrically connected to the second connecting strip (51) by a second fuse link (91) acting as thermal disconnector (9).

14. The voltage surge protection device according to any one of claims 1 to 10, **characterized in that** a second electromagnetic disconnector (10) protecting against AC or DC short-circuit currents is connected in series with the thermal disconnector (9) and the surge arrestor (2) between the third movable arc switching electrode (60) and the second connecting strip (51).

15. The voltage surge protection device according to claim 14, **characterized in that** the electromagnetic disconnector (10) comprises electromagnetic tripping means (12) designed to act on the actuating mechanism (7) to cause permanent opening of the electric contacts (30, 31).

16. The voltage surge protection device according to any one of the foregoing claims, **characterized in that** a high-energy disconnector (11) is connected in series between the first connecting electrode (40) and the first connecting strip (41), the high-energy disconnector (11) being calibrated to disconnect when it has electric currents having a greater energy than the tripping energy threshold flowing through it.

17. The voltage surge protection device according to claim 16, **characterized in that** the high-energy disconnector (11) comprises an arc extinguishing chamber (99) being delineated by an insulating side wall (92) extending between a first and second conducting radial wall (90), the arc extinguishing chamber (2) comprising at least one conducting separator (95) secured inside said chamber to define two pressure relief volumes (97) and at least one conducting fuse element (91) electrically connected between a first and second electrode, said at least one fuse element (91) extending from the first to the second radial wall (90) through a gap and being rigidly secured in the arc extinguishing chamber (99) by securing means, the cross-section of said at least one fuse element (91) being of elongate shape so that the length of said cross-section is at least three times greater than the width.

18. The voltage surge protection device according to any one of the foregoing claims, **characterized in that** it comprises a closing stop (80) designed to maintain the third movable arc switching electrode (60) directly or indirectly at a separation distance (D) from the first connecting electrode (40) when the electric contacts (30, 31) are closed.

19. The voltage surge protection device according to claim 18, **characterized in that** the closing stop (80) comprises two parts (81, 82), a first part (80) made of insulating material placed in contact with the stationary contact (30) and a second part (82) made of conducting material placed in adjacent manner to the first part (81) and in contact with the movable contact when the two contacts (30, 31) are closed.

20. The voltage surge protection device according to claim 19, **characterized in that** the thickness of the first insulating part (81) is equal to the separation distance (D).
